# FASCICULE DE BREVET EUROPEEN

(11) **EP 3 899 162 B1**
(45) Date de publication et mention de la délivrance du brevet: **14.02.2024**
(21) Numéro de dépôt: 19831668.9
(22) Date de dépôt: 17.12.2019
(51) Int. Cl.: E04F 15/02, E04F 15/024

(54) **ÉLÉMENT DE SURPLOMBEMENT**
ÜBERHANGSELEMENT
OVERHANGING ELEMENT

(30) Priorité: 20.12.2018 BE 201800157
(43) Date de publication de la demande: 27.10.2021
(73) Titulaire: Buzon Pedestal International S.A., 4040 Herstal (BE)
(72) Inventeur: BUZON, Laurent, 4004 Herstal (BE)
(74) Mandataire: Quintelier, Claude
(86) Numéro de dépôt international: PCT/EP2019/085814
(87) Numéro de publication internationale: WO 2020/127396

(56) Documents cités:
- EP-A1- 3 279 405
- EP-A2- 1 566 503
- DE-A1-102013 113 267
- DE-U1-202016 001 842
- FR-A1- 2 568 614

## Description

La présente invention concerne un élément de surplombement comprenant une base agencée pour être posée sur un plot d'élévation d'une surface, laquelle base est pourvue d'une fenêtre qui s'étend de façon longitudinale dans la base, , laquelle base comprend à une première extrémité longitudinale un organe d'arrêt qui s'étend sensiblement perpendiculairement par rapport à la base, lequel organe d'arrêt est formé par au moins une bavette.

Un tel élément de surplombement est connu de US D 685 745. L'élément de surplombement connu comporte un organe d'arrêt ayant une géométrie en forme d'une ellipse, qui est placé à une première extrémité longitudinale de la base. L'élément de surplombement sert à être posé sur un plot d'élévation d'une surface et à surplomber une distance entre le plot et un bord de mur et vient se placer sous un élément de revêtement de sol qui est placé sur le plot.. Il est bien connu dans la technique d'élévation de surface ou de compensation de l'inclinaison d'une surface, de faire usage de plots d'élévation. Ces plots sont placés sur un sol, qui est soit plat, soit incliné. Lorsque le sol est plat, les plots servent à élever la surface pour créer un espace qui peut servir pour y loger entre autres des câbles électriques. Lorsque le sol est incliné, le plot sert non seulement à élever la surface, mais également à compenser la pente. Le revêtement de sol, par exemple formé par des dalles ou un plancher en bois naturel ou synthétique, est alors posé sur le plot. Pour combler l'espace entre une paroi ou un mur et la première rangé de plots, on fait usage d'éléments de surplombement qui sont appliqués sur la tête du plot et dont l'organe d'arrêt est placé contre le mur ou la paroi. La présence de la fenêtre permet à l'aile de l'élément intercalaire placé sur le plot d'élévation de traverser cette fenêtre et d'ainsi guider l'élément de surplombement dans un mouvement transversal par rapport au plot d'élévation sur lequel il est posé. Ce mouvement transversal permet à son tour de faire glisser l'élément de surplombement jusqu'à ce que son organe d'arrêt entre en contact avec le mur ou la paroi.

Le document FR 2 568 614 A1 décrit également un élément de surplombement comprenant les caractéristiques reprises dans le préambule de la revendication 1.

Un désavantage de l'élément de surplombement connu est qu'il ne permet pas de correctement surplomber la distance entre le mur ou la paroi et le plot aux endroits où le mur ou la paroi n'est pas rectiligne, ou là où il ou elle forme un coin. L'architecture moderne et les techniques et matériaux de constructions permettent de nos jours l'usage d'autres formes géométriques que des lignes droites. Il existe dès lors un besoin d'avoir des surfaces relevées qui peuvent être combinées avec des murs ou des parois non-rectilignes, ou qui forment des coins.

L'invention a pour but de réaliser un élément de surplombement qui puisse être utilisé avec des murs et des parois de différentes géométries.

A cette fin un élément de surplombement suivant l'invention est caractérisé en ce que ladite fenêtre étant dimensionnée à ce qu'une aile d'une pièce intercalaire placée sur le plot d'élévation puisse la traverser et ainsi guider un mouvement de translation de l'élément de surplombement par rapport au plot d'élévation sur lequel il est posé, laquelle bavette est pourvue d'une entaille qui s'étend sur la hauteur de la bavette, l'entaille ayant une profondeur telle à permettre une flexion et/ou un enlèvement d'une section de la bavette située entre l'entaille et une extrémité distale de la bavette. La présence de l'entaille permet ainsi, soit de faire fléchir ladite section de la bavette, ou de l'enlever, afin de pouvoir ainsi adapter l'élément de surplombement à la géométrie du mur ou de la paroi en face duquel ou de laquelle il sera placé. Comme l'élément de surplombement peut ainsi s'adapter à la géométrie du mur ou de la paroi, il devient possible de surplomber la distance jusque contre le mur ou la paroi, même si ce dernier est non-rectiligne ou forme un coin.

Il faut noter que la demande de brevet EP 3 279 405 décrit l'usage d'un organe d'arrêt placé directement sur la tête d'un plot d'élévation et pourvue d'une entaille qui permet d'enlever une section de cet organe d'arrêt. Toutefois cet organe d'arrêt ne fait pas partie d'un élément de surplombement qui peut se déplacer par rapport au plot d'élévation pour combler l'espace entre une paroi ou un mur et le plot sur lequel il est placé et ne peut de ce fait pas résoudre un problème de murs ou de parois ayant des géométries non-rectilignes.

Le modèle d'utilité DE 20 2016 001842 décrit un élément de surplombement qui ne peut également pas être déplacé par rapport au plot d'élévation et qui de ce fait ne peut pas non plus résoudre un problème de murs ou de parois ayant des géométries non-rectilignes.

Une première forme de réalisation d'un élément de surplombement suivant l'invention est caractérisée en ce que l'entaille est située dans une partie de la bavette située entre 1/3 et 2/3, en particulier entre 4/9 et 5/9, de la longueur de la bavette. Cela permet d'une part de garder toujours une section de la bavette qui sera en contact avec le mur ou la paroi, et d'autre part de pouvoir suffisamment faire fléchir la bavette ou enlever une section de celle-ci, et de pouvoir adapter l'élément de surplombement à une grande variété de géométrie de mur ou de paroi.

Une deuxième forme de réalisation d'un élément de surplombement suivant l'invention est caractérisée en ce que la ou les bavette(s) est ou sont placée(s) sur un premier pied et en décalage par rapport à la base. Ceci permet de pour pouvoir casser une partie de la bavette sans pour autant dénaturer la base de l'élément de surplombement.

De préférence la base comporte un ensemble de perforations traversant cette base. Ceci permet de fixer l'élément de surplombement sur le plot d'élévation en utilisant les perforations pour y introduire des vis servant à fixer l'élément de surplombement sur le plot.

Une troisième forme de réalisation d'un élément de surplombement suivant l'invention est caractérisée en ce que la base est pourvue d'une ligne de rupture appliquée en décalage par rapport à la bavette. La présence de cette ligne de rupture permet de détacher à cet endroit une partie de l'élément de surplombement et ainsi de réduire la longueur de la base. Ainsi on peut appliquer sur un même plot d'élévation deux ou trois éléments de support qui forment un angle entre eux. Ceci s'avère très utile lorsque le mur ou la paroi forme une enclave ou un coin.

L'invention sera maintenant décrite à l'aide des dessins qui illustrent des formes de réalisation de l'élément de surplombement et de l'ensemble suivant l'invention. Dans les dessins :
La figure 1 montre un élément de surplombement suivant l'invention et qui est posé sur un plot d'élévation ;
La figure 2 montre une forme de réalisation d'un élément de surplombement suivant l'invention ;
Les figures 3a et 3b montrent un mur qui forme une courbe et la façon dont l'élément de surplombement monté sur un plot d'élévation peut s'adapter à cette forme courbée ;
Les figures 4a et 4b montrent l'élément de surplombement placé près d'un coin d'un mur ; et
Les figures 5a et 5b montrent deux éléments de support suivant l'invention montés sur un plot d'élévation.

Dans les dessins un même signe de référence a été attribué à un même élément ou à un élément analogue.

Les figures 1 et 2 montrent un élément de surplombement 1 suivant l'invention. Dans l'exemple de la figure 1 l'élément de surplombement est posé sur un plot d'élévation 3. Le plot d'élévation et son usage sont généralement connus et sont par exemple décrit dans les brevets EP 1 027 511 et EP 3 181 779 qui appartiennent à la demanderesse. Ces plots servent soit à compenser une inclinaison du sol, soit à surélever le sol, par exemple pour construire une terrasse ou pour créer un espace pour des câbles ou des conduites sous un plancher surélevé. L'élément de surplombement est destiné à être monté sur la tête du plot de façon à pouvoir être déplacé sur la tête du plot. Le revêtement de sol (non repris dans cette figure 1) est alors placé en posant une fraction, par exemple un coin ou un segment, d'un l'élément de revêtement qui va faire part de ce revêtement de sol, sur l'élément de surplombement 1.

L'élément de surplombement 1 est de préférence fabriqué en une matière plastique, comme du polypropylène, mais il va de soi que d'autres matières, comme de l'époxy renforcé par des fibres de verre, ou même des matières naturelles, comme du bois, peuvent être utilisées.

L'élément de surplombement 1 comprend une base 2 agencée pour être montée sur le plot d'élévation 3. Cette base comprend à une première extrémité longitudinale 4 un organe d'arrêt 5 qui s'étend sensiblement perpendiculairement par rapport à la base. L'organe d'arrêt est formé par au moins une bavette 6-1 pourvue d'une entaille 7-1, qui s'étend sur la hauteur de la bavette. Dans la forme de réalisation illustrée à la figure 1, l'organe d'arrêt comporte deux bavettes 6-1 et 6-2, chacune pourvue d'une entaille 7-1, 7-2. L'entaille a une profondeur telle à permettre une flexion et/ou un enlèvement par rupture d'une première section de la bavette située entre l'entaille et une extrémité distale 6d de la bavette. Cette entaille est par exemple réalisée en laissant un évidemment dans la bavette lors de sa fabrication, par exemple par moulage. De préférence l'entaille s'étend sur toute la hauteur de la bavette. De préférence l'entaille 7-1,7-2 est située dans une partie de la bavette située entre un tiers (1/3) et deux tiers (2/3), en particulier entre 4/9 et 5/9, de la longueur de la bavette. Cela permet d'une part de garder toujours une deuxième section de la bavette qui sera en contact avec le mur ou la paroi, comme il sera décrit ci-dessous, et d'autre part de pouvoir suffisamment faire fléchir la première section de la bavette ou d'enlever cette première section, et de pouvoir adapter l'élément de surplombement à une grande variété de géométrie de mur ou de paroi. De préférence, la bavette comporte également des nervures 15 de renforcement dont une est placée à l'extrémité distale 6d de la bavette et au moins une autre dans chaque section de la bavette. Comme leur nom l'indique, elles servent à rigidifier la bavette. Les nervures de renforcement sont placées sur la face de la bavette orientée vers la base, alors que la face frontale de la bavette est de préférence lisse pour faciliter sa pose contre le mur ou la paroi. De préférence la bavette à une épaisseur de 3mm et la nervure de renforcement une épaisseur de 2 mm, ce qui fait une épaisseur totale de 5mm à hauteur de la nervure. Cette épaisseur de 2mm permet de créer une distance entre la bavette et le revêtement de sol qui sera posé contre la bavette et ces nervures de renforcement, laissant ainsi un espace de 2mm qui peut servir au drainage.

De préférence la ou les bavette(s) est ou sont placée(s) sur un premier pied 8-1, 8-2, qui est en décalage par rapport à la base 2. Ceci permet de pour pouvoir casser une partie de la bavette, ou d'enlever une des bavettes, sans pour autant dénaturer la base de l'élément de surplombement. La bavette est reliée au premier pied à hauteur de sa deuxième section, afin de ne pas gêner la flexion ou l'enlèvement de la première section.

De préférence la base comporte un ensemble de perforations 9 traversant cette base. Ces perforations dudit ensemble sont alignées selon au moins une rangée et placées de façon équidistance les unes des autres. Ceci permet de fixer l'élément de surplombement, par exemple à l'aide de vis, sur le plot d'élévation en utilisant les perforations pour y introduire les vis et ainsi fixer l'élément de surplombement sur le plot. La présence d'un ensemble de perforations permet de choisir un ou plusieurs points de fixations en fonction de l'orientation de l'élément de surplombement par rapport à la tête du plot 3. De préférence chaque perforation comporte au niveau de la face supérieure de la base un évidement conique permettant d'y loger la tête de la vis qui fixe l'élément de surplombement au plot.

L'élément de surplombement 1 comporte une fenêtre 10 qui s'étend de façon longitudinale dans la base 2. Cette fenêtre traverse la base. La fenêtre 10 s'étend entre les deux rangées de perforations 9. Cette fenêtre sert à être traversée par une aile qui fait partie d'une pièce intercalaire 12 qui viendra alors s'étendre entre les éléments de revêtement de sol. La pièce intercalaire est fixée sur la tête du plot 3 et permet également de guider un mouvement de translation de l'élément de surplombement par rapport au plot, comme il sera décrit plus en détails ci-dessous.

De préférence la face supérieure et la face inférieure de la base est pourvue de rainures de drainage 18 servant à drainer l'eau qui pourrait tomber sur l'élément de surplombement. Un certain nombre de ces rainures de drainage croissent les perforations 9.

Dans la figure 1 on voit l'élément de surplombement avec les ailes de deux pièces intercalaires 12 qui traversent la fenêtre 10 et deux autres pièces intercalaires qui sont situées de part et d'autre de l'élément de surplombement. L'élément de surplombement peut glisser sur la tête du plot et sera guidé par la présence de la fenêtre 10 et des ailes des pièces intercalaire. En effet, puisque ces ailes traversent cette fenêtre mais que les pièces intercalaires auxquelles elles appartiennent sont fixées au plot, elles contribuent au guidage de l'élément de surplombement lors de son mouvement de translation par rapport au plot. Ainsi grâce au fait que l'élément de surplombement peut glisser sur la tête du plot, il est possible d'ajuster sa position de telle façon que sa bavette 6-1, 6-2 entre en contact avec un mur ou une paroi.

L'élément de surplombement suivant l'invention comporte de préférence également une ligne de rupture 21 appliquée dans la base en décalage par rapport à la bavette 6-1, 6-2. La ligne de rupture s'étend dans une direction transversale de cette base et est située à une distance de la bavette, en particulier une distance située entre 3 et 5cm, plus particulièrement une distance de 4cm. Cette ligne de rupture est de préférence appliquée tant sur la face supérieure que sur la face inférieure de la base et s'étend sur toute la largeur de la base. Il est toutefois possible d'appliquer la ligne de rupture que sur une seule face de la base en la faisant pénétrer plus profondément dans la matière que dans la réalisation sur les deux faces de la base. La ligne de rupture 21 a pour fonction de permettre de détacher à cet endroit une partie de l'élément de surplombement et ainsi de réduire la longueur de la base. Ceci est avantageux lorsque le mur forme un angle, comme il sera décrit ci-dessous.

Les figures 3a et 3b illustrent l'usage de l'élément de surplombement suivant l'invention lorsque le mur ou la paroi 25 possède une forme courbée. La figure 3a montre la configuration où le revêtement de sol n'est pas encore placé et la figure 3b celle où le revêtement de sol est placé. Grâce à la présence des entailles 7-1 et 7-2 il est possible de plier les premières sections des bavettes 6-1 et 6-2 afin qu'elles épousent la courbe du mur ou de la paroi 25. Dans cette figure 3a on voit également que le plot d'élévation 3 est à distance du mur et que grâce au fait que l'élément de surplombement peut être déplacé sur la tête du plot, il est possible de le faire glisser sur la tête du plot jusqu'à ce que les bavettes soient en contact avec le mur ou la paroi. Le revêtement 26 de sol est posé sur les éléments de surplombement. La présence de la fenêtre 10 et des pièces intercalaires 12 dont les ailes sont logées dans cette fenêtre, permet en imposant un mouvement de translation aux pièces intercalaires de les placer de telle façon à ce qu'elles puissent s'étendre entre deux éléments de revêtement de sol adjacent 26-1 et 26-2, même si ces derniers ne sont pas rectangulaires. Pour ajuster l'élément de revêtement 26-1 à la géométrie du mur ou de la paroi il suffira de couper une partie de cet élément de revêtement de sol afin que lui aussi épouse la géométrie du mur ou de la paroi. Grâce au fait que l'élément de surplombement peut être déplacé sur la tête du plot il peut entrer en contact avec le mur ou la paroi. La présence des éléments intercalaires dans les fenêtres va permettre de placer les pièces intercalaires correctement entre les éléments de revêtement de sol adjacents.

Les figures 4a et 4b illustrent l'usage de l'élément de surplombement suivant l'invention lorsque le mur ou la paroi 25 forment un coin extérieur à 90°. La figure 4a montre la configuration où le revêtement de sol n'est pas encore placé et la figure 4b celle où le revêtement de sol est placé. On y voit que la bavette 6-2 a été enlevé pour accommoder l'élément de surplombement à la géométrie en coin du mur ou de la paroi. Pour cela il a suffi de casser ou de couper dans la bavette 6-1 à hauteur de son pied 8-1. Au cas où on aurait besoin d'avoir encore une section d'une des bavettes avant d'atteindre le coin du mur ou de la paroi, il suffira d'enlever qu'une section de la bavette en utilisant l'entaille 7 comme ligne de coupe. De façon analogue à ce qui a été décrit pour la figure 3, l'élément de revêtement de sol sera posé sur l'élément de surplombement.

Les figures 5a et 5b illustrent l'usage de l'élément de surplombement suivant l'invention lorsque les parties du mur ou la paroi 25-1 et 25-2 forment un coin intérieur à 90° entre eux. La figure 5a montre la configuration où le revêtement de sol n'est pas encore placé et la figure 5b celle où le revêtement de sol est placé. On y voit que deux éléments de surplombement 1-a et 1-b, qui forment un angle de 90° entre eux, sont posés sur le plot d'élévation. L'élément de surplombement 1-a est entier et l'élément de surplombement 1-b a une longueur réduite puisqu'une partie de la base a été enlevée en faisant usage de la ligne de rupture 21. En réduisant ainsi la longueur de la base il est possible de mettre sur un même plot d'élévation deux éléments de surplombement qui s'étendent dans un même plan, permettant ainsi la pose en équilibre de l'élément de revêtement de sol 26-1 sur ce plan. De plus l'usage de deux éléments de surplombement permet de combler la distance entre le plot tant pour ce qui concerne la partie 25-1 que pour la partie 25-2 du mur. Pour maintenir en place l'élément de surplombement 1-b sur le plot il suffira de faire usage de deux des perforations 9 pour y appliquer une vis qui sera visée dans la tête du plot.

## Revendications

1. Elément de surplombement (1) comprenant une base (2) agencée pour être posée sur un plot d'élévation (3) d'une surface, laquelle base est pourvue d'une fenêtre (10) qui s'étend de façon longitudinale dans la base, laquelle base comprend à une première extrémité longitudinale (4) un organe d'arrêt (5) qui s'étend sensiblement perpendiculairement par rapport à la base, lequel organe d'arrêt est formé par au moins une bavette (6-1,6-2), **caractérisé en ce que** ladite fenêtre est dimensionnée de façon à ce qu'une aile faisant partie d'une pièce intercalaire (12) placée sur le plot d'élévation puisse la traverser et ainsi guider un mouvement de translation de l'élément de surplombement par rapport au plot d'élévation sur lequel il est posé, laquelle bavette est pourvue d'une entaille (7-1,7-2) qui s'étend sur la hauteur de la bavette, l'entaille ayant une profondeur telle à permettre une flexion et/ou un enlèvement d'une section de la bavette située entre l'entaille et une extrémité distale de la bavette.

2. Elément de surplombement suivant la revendication 1, **caractérisé en ce que** l'entaille (7-1,7-2) est située dans une partie de la bavette située entre 1/3 et 2/3, en particulier entre 4/9 et 5/9, de la longueur de la bavette.

3. Elément de surplombement suivant la revendication 1 ou 2, **caractérisé en ce que** la ou les bavette(s) est ou sont placée(s) sur un premier pied (8-1,8-2) et en décalage par rapport à la base.

4. Elément de surplombement suivant l'une des revendications 1 à 3, **caractérisé en ce que** la base est pourvue d'une ligne de rupture (21) appliquée en décalage par rapport à la bavette.

5. Elément de surplombement suivant la revendication 4, **caractérisé en ce que** la ligne de rupture s'étend dans une direction transversale de cette base et est située à une distance de la bavette, en particulier une distance située entre 3 et 5cm, plus particulièrement une distance de 4cm.

6. Elément de surplombement suivant l'une des revendications 1 à 5, **caractérisé en ce que** la base comporte un ensemble de perforations (9) traversant cette base.

7. Elément de surplombement suivant la revendication 6, **caractérisé en ce que** les perforations dudit ensemble sont alignées selon au moins une rangée et placées de façon équidistance les unes des autres.

8. Elément de surplombement suivant la revendication 6 ou 7, **caractérisé en ce que** les perforations de l'ensemble de perforations s'étendent suivant deux rangées et **en ce que** la fenêtre s'étend entre les deux rangées de perforations.

9. Elément de surplombement suivant l'une des revendications 1 à 8, **caractérisé en ce que** la base est pourvue de rainures de drainage (18).

## Patentansprüche

1. Überhangselement (1), das eine Basis (2) umfasst, die eingerichtet ist, um auf einen Erhöhungsklotz (3) einer Oberfläche gelegt zu werden, wobei die Basis mit einem Fenster (10) versehen ist, das sich längs in der Basis erstreckt, wobei die Basis an einem ersten Längsende (4) ein Anschlagorgan (5) umfasst, das sich im Wesentlichen senkrecht in Bezug auf die Basis erstreckt, wobei das Anschlagorgan aus mindestens einer Klappe (6-1, 6-2) gebildet ist, **dadurch gekennzeichnet, dass** das Fenster derart bemessen ist, dass ein Flügel, der Teil eines Zwischenstücks (12) ist, das auf dem Erhöhungsklotz platziert ist, es durchqueren kann und somit eine Verschiebungsbewegung des Überhangselements in Bezug auf den Erhöhungsklotz, auf dem es positioniert ist, führen kann, wobei die Klappe mit einem Einschnitt (7-1, 7-2) versehen ist, der sich auf der Höhe der Klappe erstreckt, wobei der Einschnitt eine Tiefe derart aufweist, dass eine Biegung und/oder ein Abnehmen eines Teilabschnitts der Klappe, der zwischen dem Einschnitt und einem distalen Ende der Klappe liegt, erlaubt wird.

2. Überhangselement nach Anspruch 1, **dadurch gekennzeichnet, dass** der Einschnitt (7-1, 7-2) in einem Teil der Klappe liegt, der zwischen 1/3 und 2/3, insbesondere zwischen 4/9 und 5/9 der Länge der Klappe liegt.

3. Überhangselement nach Anspruch 1 oder 2, **dadurch gekennzeichnet, dass** die Klappe oder die Klappen auf einem ersten Fuß (8-1, 8-2) und in Bezug auf die Basis versetzt platziert ist/sind.

4. Überhangselement nach einem der Ansprüche 1 bis 3, **dadurch gekennzeichnet, dass** die Basis mit einer Bruchlinie (21) versehen ist, die im Versatz in Bezug auf die Klappe angelegt ist.

5. Überhangselement nach Anspruch 4, **dadurch gekennzeichnet, dass** sich die Bruchlinie in einer Richtung quer von dieser Basis erstreckt und in einem Abstand von der Klappe liegt, insbesondere in einem Abstand zwischen 3 und 5 cm, genauer genommen einem Abstand von 4 cm.

6. Überhangselement nach einem der Ansprüche 1 bis 5, **dadurch gekennzeichnet, dass** die Basis ein Satz von Perforationen (9), die diese Basis durchqueren, umfasst.

7. Überhangselement nach Anspruch 6, **dadurch gekennzeichnet, dass** die Perforationen des Satzes gemäß mindestens einer Reihe ausgerichtet und gleichmäßig voneinander beabstandet platziert sind.

8. Überhangselement nach Anspruch 6 oder 7, **dadurch gekennzeichnet, dass** sich die Perforationen des Satzes von Perforationen entlang von zwei Reihen erstrecken, und dass sich das Fenster zwischen den zwei Reihen von Perforationen erstreckt.

9. Überhangselement nach einem der Ansprüche 1 bis 8, **dadurch gekennzeichnet, dass** die Basis mit Entwässerungsrillen (18) versehen ist.

## Claims

1. An overhanging element (1) comprising a basis (2) provided for being applied on a surface raising pedestal (3), which basis is provided with a window (10) which extend in a longitudinal manner in the basis, which basis comprises at a first longitudinal end (4) a stop member (5) which extend substantially perpendicular with respect to the basis, which stop member is formed by at least one flap (6-1, 6-2), **characterized in that** said window being dimensioned such that a wing which is part of an insert part (12) applied on the pedestal can cross it and thus guide a translatory movement of the overhanging element with respect to the pedestal on which it is applied, which flap is provided with a notch (7-1, 7-2) which extends over the height of the flap, the notch having a depth such as to enable a bending and/or a removal of a section of the flap situated between the notch and a distal end of the flap.

2. The overhanging element as claimed in claim 1, **characterized in that** the notch (7-1, 7-2) is situated in a part of the flap situated between 1/3 and 2/3, in particular between 4/9 and 5/9, of the length of the flap.

3. The overhanging element as claimed in claim 1 or 2, **characterized in that** the or the flap(s) is or are applied on a first foot (8-1, 8-2) and offset with respect to the basis.

4. The overhanging element as claimed in anyone of the claims 1 to 3, **characterized in that** the basis is provided with a breaking line (21) applied offset with respect to the flap.

5. The overhanging element as claimed in claim 4, **characterized in that** the breaking line extends in a transversal direction of that basis and is situated at a distance of the flap, in particular a distance situated between 3 and 5 cm, more particularly a distance of 4 cm.

6. The overhanging element as claimed in anyone of the claims 1 to 5, **characterized in that** the basis comprises a set of perforations (9) crossing this basis.

7. The overhanging element as claimed in claim 6, **characterized in that** the perforations of said set are aligned according to at least one row and applied at an equidistant manner of each other.

8. The overhanging element as claimed in claim 6 or 7, **characterized in that** the perforations of said set of perforations extend according to two rows and **in that** the window extend between those two rows of perforations.

9. The overhanging element as claimed in anyone of the claims 1 to 8, **characterized in that** the basis is provided with drainage grooves (18).
